# FASCICULE DE BREVET EUROPEEN

(11) **EP 0 302 042 B1**
(45) Date de publication et mention de la délivrance du brevet: **20.05.1992**
(21) Numéro de dépôt: 88870129.9
(22) Date de dépôt: 29.07.1988
(51) Int. Cl.: F02B 75/02, F02B 41/06

(54) **Moteur à combustion interne à six temps**
Sechs-Takt-Brennkraftmaschine
Six-stroke internal combustion engine

(30) Priorité: 30.07.1987 BE 8700847
(43) Date de publication de la demande: 01.02.1989
(73) Titulaire: Schmitz, Gerhard, B-4780 Saint-Vith (BE)
(72) Inventeur: Schmitz, Gerhard, B-4780 Saint-Vith (BE)
(74) Mandataire: Vanhamme, Joseph Louis

(56) Documents cités:
- EP-A- 0 126 812
- DE-A- 3 518 031
- US-A- 3 789 807
- US-A- 4 307 687

## Description

La présente invention concerne un moteur à combustion interne du type décrit dans le préambule de la revendication principale.

Un moteur de ce type est connu par US-A-3 789 807. Dans ce moteur, les chambres de travail des deux cylindres sont en outre reliées par une conduite pour permettre le refoulement de l'air précomprimé dans le cylindre aspirant à basse pression dans le cylindre de combustion à haute pression. Cette conduite est pourvue d'une soupape qui est commandée de façon que ce refoulement prenne fin avant que le piston du cylindre ait atteint sa position de point mort haut. De plus, une chambre collectrice est disposée entre les deux cylindres dans la conduite de transvasement. Celle-ci comprend en plus de la soupape de transvasement précitée, associée au cylindre de combustion, une soupape d'introduction qui est associée au cylindre aspirant de façon que l'introduction des gaz comburés sous haute pression s'effectue lorsque le piston du cylindre aspirant se trouve au niveau de sa position de point mort haut. Puis le mélange de l'air comprimé qui était resté dans la chambre de travail de ces cylindres après la fermeture de la soupape de refoulement et des gaz comburés sous haute pression en provenance de la chambre collectrice est allumée pour réaliser une deuxième combustion. Cette double combustion a pour objectif de réduire le taux des polluants dans le gaz d'échappement.

Or ce moteur à combustion interne et à pistons alternatifs a l'inconvénient de présenter un rendement énergétique qui est loin d'être optimal.

La présente invention a pour but de proposer un moteur qui permet d'augmenter le rendement énergétique d'un moteur du type décrit dans le préambule.

Pour atteindre ce but, le moteur selon l'invention présente les caractéristiques qui sont énoncées dans la partie caractérisante de la revendication 1.

Comme il ressort de cette revendication, l'invention permet d'obtenir l'objectif visé en réalisant une double compression et une double détente, c'est-à-dire grâce à une structure de moteur réalisant un cycle thermo-dynamique à six temps.

Un moteur qui comporte quatre cylindres et réalise une double compression et une double détente est déjà connu par DE-P-3518031. Mais contrairement à l'invention ces quatre cylindres sont montés en série et parcourus successivement par le fluide pour exécuter les opérations précitées. De plus, le moteur connu comprend des chambres de pression intermédiaires entre deux cylindres adjacents.

Le moteur selon DE-A-3518031 présente donc une structure très complexe et fondamentalement différente de celle du moteur selon l'invention où les cylindres sont groupés par paire ce qui confère au moteur un rendement beaucoup plus élevé.

Le premier temps du cycle à six temps de l'invention, c'est-à-dire l'aspiration de l'air ou du mélange air-combustible, ne fait intervenir que des cylindres aspirants basse pression. Les troisième et quatrième temps de ce même cycle, c'est-à-dire la deuxième compression et la première détente des gaz comburés respectivement, ne font intervenir que des cylindres comburants haute pression. Le refoulement final des gaz comburés sous faible pression, qui représente le sixième temps du cycle, ne fait intervenir que des cylindres aspirants basse pression et, s'ils en existent, des cylindres refoulants basse pression. Le deuxième temps du cycle en question, c'est-à-dire la première compression de l'air ou du mélange air-combustible accompagnée ou suivie éventuellement d'un refroidissement, fait intervenir un cylindre aspirant basse pression et un cylindre comburant haute pression de préférence d'une manière à ce que le piston du second recule pour pouvoir accueillir l'air ou le mélange air-combustible précomprimé pendant que le piston de l'autre avance et refoule ce même fluide. Ils se déplaceront par conséquent en opposition de phase l'un par rapport à l'autre et nous appelerons dans la suite de ce texte un tel ensemble d'un cylindre aspirant basse pression et d'un cylindre comburant haute pression une "paire de cylindres comprimants". Le cinquième temps du cycle à six temps, c'est-à-dire la seconde détente des gaz comburés, fait intervenir un cylindre aspirant basse pression, un cylindre comburant haute pression et éventuellement un cylindre refoulant basse pression de manière à ce que le piston du cylindre comburant haute pression, en avançant, refoule les gaz comburés à travers la ou les tubulures de transvasement vers le cylindre aspirant basse pression adjacent dont le piston recule alors pour accueillir ces mêmes gaz ou une partie de ceux-ci, et éventuellement vers le cylindre refoulant basse pression, lui aussi adjacent à ce même cylindre comburant haute pression, et dont le piston recule également pour accueillir l'autre partie des gaz comburés. ce piston et celui du cylindre aspirant à basse pression se déplacent en phase mutuellement et en opposition de phase par rapport au piston du cylindre comburant haute pression. Dans l'absence du cylindre refoulant basse pression, nous appelerons l'ensemble des deux cylindres effectuant la seconde détente comme décrit ci-avant une "paire de cylindres détendants" et dans le cas où le cylindre refoulant basse pression existe un "triplet de cylindres détendants". On voit alors que deux cylindres formant une paire de cylindres comprimants ne formeront pas, de préférence, une paire de cylindres détendants ou de préférence n'appartiendront pas à un même triplet de cylindres détendants. Il va de soi, que la cylindrée des cylindres aspirants basse pression doit être plus grande que celle des cylindres comburants haute pression pour que l'on puisse parler d'air ou d'un mélange air-combustible précomprimé à la fin du deuxième temps.

Pour des raisons de symétrie, tous les cylindres aspirants basse pression, ainsi que tous les cylindres comburants haute pression auront, de préférence, le même alésage et la même course respectivement. En ce qui concerne la cylindrée des cylindres refoulants basse pression, s'ils en existent, celle-ci est à optimiser en fonction des cylindrées des cylindres comburants haute pression et aspirants basse pression. Probablement, pour des raisons de facilité constructive, celui-ci aura les mêmes alésage et course que les cylindres aspirants basse pression.

Ce mode de réalisation de l'invention est donc un moteur à combustion interne composé essentiellement d'au moins une paire de cylindres comprimants et d'au moins une paire, éventuellement un triplet, de cylindres détendants.

Selon un autre mode de réalisation de l'invention, le moteur comprend une seule paire de cylindres, l'air précomprimé refoulé par le cylindre aspirant à basse pression est stocké dans un réservoir avant d'être transmis au bon moment au cylindre de combustion.

L'allumage sera soit du type commandé, soit du type spontané et nous parlerons d'un moteur à combustion interne à six temps à allumage commandé et dans l'autre cas d'un moteur à combustion interne à six temps à allumage spontané.

Le principal avantage, qui est d'ailleurs le but recherché de la présente invention, par rapport aux moteurs existants est un accroissement notable du rendement énergétique. Pour des puissances d'échangeur et des pressions maximales qui nous semblent tout à fait admissibles, les calculs nous promettent un accroissement de ce rendement d'environ 25 à 30% dans le cas des moteurs à allumage commandé, ceci étant surtout dû à l'augmentation du taux global de compression. Dans le cas des moteurs à allumage spontané, le gain en rendement ne sera probablement pas aussi important. En tous les cas, la présence du cylindre refoulant à basse pression est bénéfique au rendement car il nous assure un taux global de détente supérieur au taux global de compression, ce qui est d'ailleurs, en toute généralité, un avantage du cycle à six temps par rapport au cycle à quatre temps.

La compacité de la chambre à combustion, qui est en fait l'espace mort du cylindre comburant à haute pression dont nous savons qu'il est relativement de petite cylindrée, contribue, dans le cas de la version essence, à éviter le cliquetis ce qui permet d'augmenter davantage le taux de compression ou d'utiliser de l'essence à indice d'octane moins élevé, donc moins nuisible, et dans le cas de version Diesel, permet probablement d'augmenter la richesse lors de l'injection du combustible.

La compacité de la chambre de combustion, c'est-à-dire le rapport volume/alésage plus élevé, apporte une économie des pertes thermiques au moment de la combustion.

Un deuxième rapport de compression (4...6) plus petit et la répartition de la détente sur un tour complet du vilebrequin diminue notablement l'effet défavorable sur le rendement interne d'une combustion non instantanée (durée de combustion environ 2 millisecondes) pour des vitesses de rotation importantes.

La concentration des grandes pressions sur des petits cylindres permet d'économiser des segments d'étanchéité dans les grands cylindres basse pression, d'où une diminution des pertes mécaniques. Cette concentration permet aussi de diminuer le poids du moteur.

Un autre avantage du nouveau moteur est que les gaz d'échappement sont nettement moins chauds ce qui assurera une durée de vie plus longue du système d'échappement et en plus en combinaison avec le fait que l'espace mort des cylindres aspirants va être le plus petit possible, l'on peut s'attendre à un taux de remplissage important.

Le fait que les cylindres en communication directe avec l'extérieur, c'est-à-dire les cylindres basse pression, ne subissent pas de combustion et le fait que les dépressions lors des ouvertures des soupapes de refoulement basse pression seront nettement plus faibles, conduiront probablement à une sonorité plus favorable.

L'inconvénient majeur est le fait que le rapport puissance-cylindrée totale est probablement inférieur à celui des moteurs existants.

L'invention est décrite plus en détail à l'appui des figures annexées, se référant à deux réalisations, qui sont un moteur à combustion interne à six temps à cinq cylindres et un moteur à quatres cylindres. Remarquons d'abord que toutes les figures ne sont que des dessins de principe à caractère qualitatif. Parmi ces figures.
Les figures 1a à 1c sont respectivement des vues en élévation du bloc moteur où l'on distingue le système de la commande des soupapes, c'est-à-dire l'arbre à cames et les culbuteurs, en coupe horizontale du bloc moteur et finalement en coupe verticale dans celui-ci.
La figure 2 à échelle plus grande, montre les différents organes repris à la figure 4, où l'on a disposé toutes les soupapes sur une ligne pour simplifier le dessin,
la figure 3 à grande échelle, montre en une coupe verticale un ensemble raccord de tubulure et soupape, où le ressort est du type vase d'expansion.
La figure 4 à petite échelle, montre en a à d les quatre phases que l'on observe pour deux tours de rotation du vilebrequin, où comme à la figure 2, toutes les soupapes sont alignées,
la figure 5 montre de façon schématique un moteur selon l'invention à six temps et quater cylindres, a étant une vue en coupe verticale, b montrant la disposition des soupapes et tubulures et c montrant la disposition des cames et poussoirs, et
la figure 6 montre le diagramme pression-volume dans les cylindre du cycle à six temps.

En référence aux figures, le moteur à combustion interne à six temps à allumage commandé est réalisé à l'aide de cinq cylindres rangés en ligne. Il comporte deux cylindres aspirants haute pression 1, 5 se trouvant aux extrémités du vilebrequin, deux cylindres comburants haute pression 2, 4 se trouvant aux côtés des cylindres aspirants basse pression respectivement et finalement un cylindre refoulant basse pression 3 se trouvant au milieu. L'entrée de l'échangeur de chaleur 28 est reliée aux cylindres aspirants basse pression 1, 5 par les tubulures de refoulement d'air précomprimé 33, 34 respectivement et sa sortie est reliée aux cylindres comburants haute pression 2, 4 par les tubulures d'introduction du mélange air-combustible précomprimé 31, 32 respectivement. C'est au niveau de ces tubulures d'introduction 31 et 32 que se fait l'introduction du combustible au moyen d'une injection commandée ou d'un, de préférence deux carburateurs mis sous pression, en mettant, par exemple, la cuve de ceux-ci sous la pression qui règne à l'intérieur de l'échangeur au moyen d'un simple tube qui relie les deux. Les soupapes de transvasement 14, 16, 18 et 20 se trouvent dans les culasses des cylindres comburants haute pression 2 et 4. Les cylindres aspirants et refoulants basse pression sont reliés à la tubulure ou collecteur d'échappement 30 par les soupapes de refoulement des gaz comburés sous faibles pressions 13, 21 et 17 respectivement. Les tubulures de transvasement 24, 25 et 26, 27 relient intimement les cylindres 1 et 2, 2 et 3, 3 et 4, ainsi que 4 et 5 respectivement. Le cylindre aspirant basse pression 1 du côté gauche et le cylindre comburant haute pression 4 du côté droit forment une paire de cylindres comprimants telle que celle-ci a été définie ci-avant. La deuxième paire de cylindres comprimants est formée par le cylindre aspirant basse pression 5 du côté droit et le cylindre comburant haute pression 2 du côté gauche. Ce moteur comporte deux triplets de cylindres détendants comme ils ont été définis plus haut. Ce sont d'abord le cylindre refoulant basse pression 3 se trouvant au centre et les deux cylindres aspirant basse pression 1 et comburant haute pression 2 du côté gauche et puis le même cylindre refoulant basse pression 3 et les cylindres aspirant basse pression 5 et comburant haute pression 4 du côté droit.

Examinons maintenant en détail les quatre phases que l'on rencontre lors de deux tours du vilebrequin, pour le moteur à six temps et à cinq cylindres décrit ci-avant, en se référant aux figures 2 et 4.

Figure 4 a) : Les pistons des cylindres comburants haute pression 7 et 9 sont en train de monter, et les pistons des cylindres basse pression 6, 8 et 10 sont en train de descendre. Le cylindre aspirant basse pression du côté gauche 1 effectue l'aspiration d'air amené par un collecteur d'admission indiqué en 43 et la soupape correspondante 11 est ouverte. Le cylindre comburant haute pression 2 adjacent comprime une deuxième fois le mélange air-combustible et la bougie va l'allumer vers la fin de cette compression. Le deuxième triplet de cylindres détendants 3, 4 et 5, défini plus haut, effectue la deuxième détente des gaz comburés, les soupapes de transvasement correspondantes 18 et 20 étant ouvertes.

Figure 4 b) : Les pistons des cylindres comburants haute pression descendent et ceux des cylindres basse pression remontent maintenant. La première paire de cylindres comprimants 1, 4 effectue la première compression, les soupapes correspondantes 12, 19 étant ouvertes. Le cylindre comburant haute pression 2 effectue la première détente des gaz comburés. Les cylindres refoulant basse pression 3 et aspirant basse pression 5 du côté droit chassent les gaz comburés, les soupapes de refoulement 17 et 21 étant ouvertes.

Figure 4 c) : Les pistons des cylindres comburants haute pression remontent pendant que les pistons des cylindres basse pression descendent. Le cylindre aspirant basse pression 5 du côté droit effectue l'aspiration d'air à son tour, la soupape d'aspiration 23 étant ouverte. Le cylindre comburant haute pression 4 adjacent effectue la deuxième compression du mélange air-combustible et la bougie va l'allumer vers la fin de cette compression. Le premier triplet de cylindres détendants 1, 2 et 3 effectue la deuxième détente des gaz comburés, les soupapes de transvasement correspondantes 14, 16 étant ouvertes.

Figure 4 d) : Les pistons des cylindres comburants haute pression redescendent et ceux des cylindres basse pression remontent une nouvelle fois. La deuxième paire de cylindres comprimants 5 et 2 effectue la première compression du mélange air-combustible, les soupapes de refoulement et d'introduction correspondantes 22 et 15 étant ouvertes. Le cylindre comburant haute pression du côté droit 4 effectue la première détente des gaz comburés. Les cylindres refoulant 3 et aspirant 1 basse pression chassent les gaz comburés. Les soupapes de refoulement 17 et 13 sont ouvertes.

Maintenant, nous pouvons retourner à la figure 4 a).

Une autre réalisation du moteur à combustion interne à six temps serait un moteur à cinq cylindres tel qu'il vient d'être décrit, où la différence réside dans la façon d'introduire le combustible, qui cette fois sera directement injecté aux chambres à combustion des cylindres comburants haute pression 2 et 4 où il s'enflammera alors spontanément. La puissance du radiateur 28 ainsi que les rapports des cylindrées et de compression devront être évidemment réajustés.

De ces deux réalisations, nous déduisons encore une autre en supprimant simplement le cylindre refoulant basse pression 3, toute autre chose restant inchangée.

Cette version se prête évidemment aux deux types d'allumage en question. Maintenant, on n'est plus obligé de ranger les quatre cylindres en ligne. Nous pouvons les ranger également d'une part et d'autre du vilebrequin où les cylindres basse pression se trouvent en face du cylindre comburant haute pression avec lequel ils forment une paire de cylindres comprimants et à côté du cylindre comburant haute pression avec lequel ils forment une paire de cylindres détendants. Il va de soi, que l'on peut en juxtaposant des blocs de cinq ou quatre cylindres comme décrits ci-avant, créer, d'autres réalisations de la présente invention.

Pour toutes les réalisations envisagées, l'échangeur de chaleur 28 peut être remplacé par deux radiateurs indépendants de façon à ce que chacun relie la tubulure de refoulement d'air précomprimé 33 (ou 34) du cylindre aspirant basse pression 1 (ou 5) à la tubulure d'introduction 32 (ou 31) du cylindre comburant haute pression 4 (ou 2) correspondant. Mais dans ce cas, les surfaces d'échange thermique seront moins bien rentabilisées, car la vitesse d'écoulement d'air à travers l'échangeur n'est notable que pendant 25% du temps, par contre, dans le cas de l'échangeur unique, c'est le cas pendant 50% du temps. Malgré cela, ceci peut devenir intéressant pour des raisons de simplicité constructive dans le cas du moteur à six temps version Diesel, car la puissance de l'échangeur, peut être que l'expérience montre qu'il n'en faut même pas du tout, sera probablement plus faible.

Un autre détail est intéressant à examiner. Les soupapes de refoulement et d'introduction d'air précomprimé 12, 15, 19 et 22 doivent assurer une étanchéité dans les deux sens. En effet, en régime, l'échangeur de chaleur sera constamment sous pression et ces soupapes subissent momentanément une force qui tend à les ouvrir quand la pression en aval (c'est-à-dire la pression qui règne à l'intérieur de l'échangeur) dépasse celle qui règne en amont. Ceci sera le cas lors de l'aspiration pour les cylindres aspirants basse pression et vers la fin du refoulement des gaz sous pression pour les cylindres comburants haute pression. D'autre part, il faut éviter que l'air puisse s'échapper le long de la tige de soupape 38. Pour remédier à ces deux difficultés, l'on pourra envisager d'utiliser à la place des ressorts de soupape classiques des ressorts du type vase d'expansion 39. En forant des trous de communication 40 pour mettre le vase sous la pression qui règne dans le radiateur 28 et en s'assurant que le diamètre du vase soit plus grand que celui du pied de la soupape 41, la pression régnant à l'intérieur de l'échangeur de même que la pression régnant dans le cylindre auront tendance, toutes les deux, à fermer la soupape en question. Lors du démarrage, le radiateur n'étant pas sous pression, seule la raideur mécanique du vase 39 devra assurer la fermeture de la soupape en question. Rien n'empêche d'utiliser ce même type de ressort pour les autres soupapes, notamment les soupapes de transvasement 14, 16, 18 ou 20. Pour les soupapes d'aspiration et de refoulement basse pression 11, 13, 17, 21 et 23, on utilisera de préférence des ressorts de soupape classiques.

Un autre détail à noter est que les soupapes de transvarsement 14, 16, 18 et 20 et les soupapes d'aspiration 11 et 23 se trouvent centrées par rapport au plan de symétrie vertical du bloc moteur. Par conséquent, les culbuteurs correspondants 35 seront d'une forme spéciale de façon à ce que leurs axes de pivotement seront, de préférence, orthogonales à l'axe du vilebrequin.

Un dernier détail constructif concerne le démarrage à froid, qui posera probablement un problème pour le moteur à six temps. Un système de tubes 36 et clapets 37, repris schématiquement à la figure 2 , actionnés par l'utilisateur ou d'une façon automatique, permettra de détourner l'écoulement de l'air comprimé de telle manière qu'il arrive aux cylindres comburants haute pression sans traverser l'échangeur de chaleur. Les flèches en traits pleins, en se référant à la figure 2, indiquent l'écoulement de l'air précomprimé en régime et en pointillés celui du démarrage. Les positions correspondantes des clapets sont également dessinées en traits pleins et pointillés respectivement.

La figure 5 illustre de façon schématique en plusieurs vues un moteur à combustion interne à six temps et quatre cylindres selon la présente invention. Les figures 5b et 5c montrent de façon schématique respectivement la disposition de soupapes et des tubulures et la disposition des cames et des poussoirs.

La figure 8 illustre le cycle à six temps selon l'invention. Cette figure donne le diagramme de la pression en fonction du volume dans les cylindres. La courbe 1 indique la pression régnant dans le cylindre comburant haute pression, tandis que la courbe b donne la pression que l'on obtient dans le cylindre aspirant à basse pression. Ce diagramme a été établi pour un moteur correspondant à celui qui est représenté à la figure 5.

Le moteur à combustion interne à six temps, objet de la présente invention, trouvera une utilisation partout là, où l'on utilise actuellement des moteurs à combustion interne à quatre temps, notamment dans le transport routier.

Le nouveau moteur selon l'invention, dont la combustion est à allumage soit commandé (version essence), soit spontané (version Diesel), comportera de préférence in multiple de cinq cylindres non-uniformes. Il aura un rendement énergétique qui peut être jusqu'à 30% plus élévé que celui d'un moteur à combustion interne à quatre temps.

## Revendications

1. Moteur à combustion interne comprenant au moins deux cylindres qui comportent chacun une chambre de travail de volume variable par déplacement dans le cylindre d'un piston entre une position de point mort haut et une position de point mort bas, sous l'effet des forces de pression engendrées périodiquement dans ladite chambre, à chaque cylindre étant associé des moyens de soupape d'admission et d'évacuation d'un fluide gazeux, le piston de chaque cylindre étant relié à un arbre vilebrequin du moteur, les cylindres étant agencés par paire, un cylindre (2) étant un cylindre de combustion à haute pression tandis que l'autre cylindre (1) est adapté pour fonctionner en cylindre aspirant à basse pression, la chambre de ce dernier étant susceptible de communiquer avec un collecteur d'admission d'air (43) par au moins un organe commandé tel qu'une soupape d'admission (11) en vue d'une précompression de l'air admis, avec la chambre de travail du cylindre de combustion (2) qui lui est associé, à travers au moins une soupape de transvasement (14) pour transférer les gaz comburés sous haute pression dams le cylindre de combustion, dans le cylindre aspirant (1), et avec un collecteur d'échappement (30) des gaz brûlés, par au moins une soupape d'échappement (13), caractérisée en ce que le moteur comprend au moins quatre cylindres (1,2,4,5) agencés de façon à former deux paires (1,2;4,5) la chambre de travail du cylindre (1 ou 5) aspirant à basse pression d'une paire est susceptible de communiquer avec la chambre de travail du cylindre de combustion (4 ou 2) de l'autre paire pour refouler dans celle-ci l'air précomprimé auquel on a ajouté, le cas échéant, du combustible par au moins une soupape de refoulement (12 ou 22) associée au cylindre aspirant et par au moins une soupape d'introduction (19 ou 15)dudit air ou mélange précomprimé refoulé, associée au cylindre de combustion (4 ou 2) de l'autre paire, en vue de la compression et combustion du mélange air-combustible et directement avec la chambre de travail du cylindre de combustion (2 ou 4) qui lui est associé, à travers au moins ladite soupape de transvasement (14 ou 20), pour transférer des gaz comburés sous haute pression dans le cylindre de combustion, dans le cylindre aspirant, en vue d'une deuxième détente, les soupapes étant commandées de façon que le moteur fonctionne comme un moteur à combustion interne à six temps.

2. Moteur selon la revendication 1, caractérisé en ce qu'il comprend un troisième cylindre basse pression (3) dont la chambre de travail est susceptible de communiquer avec les chambres de travail des deux cylindres de combustion (2, 4) par au moins deux soupapes de transversement (16, 18) avantageusement associées à ces derniers et fonctionnant en synchronisme respectivement avec lesdites soupapes de transvasement (14, 20) pour contribuer à ladite deuxième détente des gaz brûlés, et avec le collecteur d'échappement (30), par au moins une soupape d'échappement (17).

3. Moteur selon la revendication 2, caractérisé en ce que les cinq cylindres (1 à 5) sont rangés en ligne, les deux cylindres aspirants (1,5) se trouvant aux extrémités de l'arbre-vilebrequin auquel ils sont reliés, le troisième cylindre à basse pression (3) se trouvant au milieu.

4. Moteur selon l'une des revendications précédentes, caractérisé en ce qu'il comprend un échangeur de chaleur (28) dont les entrées (33, 34) sont susceptibles de communiquer avec les chambres de travail des cylindres aspirants (1, 5), par les soupapes de refoulement précitées (12, 22), et par les sorties (31, 32) avec les chambres de travail des cylindres de combustion (2, 4), par l'intermédiaire des soupapes précitées d'introduction (15, 19).

5. Moteur selon l'une des revendications précédentes, caractérisé en ce que les passages de communication des chambres de travail des cylindres aspirants (1, 5) avec les cylindres de combustion (2,4) comportent des moyens d'introduction du combustible dans l'air précomprimé, tels que des moyens d'injection commandée pour un allumage spontané ou des moyens carburateurs.

6. Moteur selon l'une des revendications 1 et 3 à 6, caractérisé en ce qu'il comporte un multiple de quatre cylindres.

7. Moteur selon l'une des revendications 1 à 6, caractérisé en ce qu'il comporte un multiple de cinq cylindres.

8. Moteur selon l'une des revendications précédentes, caractérisé en ce qu'au moins un ressort de soupape est du type à vase d'expansion (39) sous pression.

9. Moteur selon la revendication 7, caractérisé en ce qu'un vase d'expansion (39) servant de ressort de soupapes est pourvu de perforations (40) dans la paroi de la tubulure permettant l'établissement de la pression qui règne en aval de la soupape à l'intérieur du vase (39).

10. Moteur selon l'une des revendications 1 à 9, caractérisé en ce que les deux ou trois pistons (6,8,10) des cylindres basse pression (1,3,5) sont adaptés pour se déplacer en phase et en opposition de phase aux pistons (7,9) des cylindres de combustion à haute pression (2,4).

11. Moteur selon l'une des revendications précédentes, caractérisé en ce que les soupapes précitées associées aux différents cylindre sont maintenues à un état de fonctionnement d'ouverture ou de fermeture pendant sensiblement toute la durée de la course du piston du cylindre correspondant.

## Patentansprüche

1. Verbrennungsmotor, der mindestens zwei Zylinder aufweist, die jeweils eine Arbeitskammer mit veränderlichen Volumen aufweisen durch Verschieben eines Kolbens im Zylinder zwischen einer oberen Totpunktstellung und einer unteren Totpunktstellung unter Einwirkung der Druckkräfte, die taktweise in dieser Kammer verursacht werden, wobei jedem Zylinder Einlass- und Auslassventile eines gasförmigen Treibmittels zugeordnet sind, wobei der Kolben jedes Zylinders mit der Kurbelwelle des Motors verbunden ist, wobei die Zylinder paarweise angeordnet sind, wobei ein Zylinder (2) ein Hochdruck-Verbrennungszylinder ist während der andere Zylinder (1) angespasst ist, um als ein beiniedrigem Druck ansaugender Zylinder zu arbeiten, wobei die Kammer dieses letzteren mit einem Lufteinlasskrümmer (43) über mindestens ein gesteuertes Organ wie ein Einlassventil (11) für das Vorverdichten der angesaugten Luft verbindbar ist, mit der Arbeitskammer des Verbrennungszylinders (2), die ihm zugeordnet ist, über mindestens ein Überführungsventil (14), um die um Verbrennungszylinder unter Hochdruck verbrannten Gase in den Saugzylinder (1) zu überführen, sowie mit einem Auslasskrümmer (30) für die verbrannten Gase über mindestens ein Auslassventil (13), dadurch gekennzeichnet, dass der Motor mindestens vier Zylinder (1, 2, 4, 5) umfasst, die derart aufgestellt sind, um zwei Paare (1, 2; 4, 5) zu bilden, wobei die Arbeitskammer des Zylinders (1 oder 5) eines Paares, der beiniedrigem Druck ansaugt, mit der Arbeitskammer des Verbrennungszylinders (4 oder 2) des anderen Paars in Verbindung steht, um darin die vorverdichtete Luft zu fördern, wobei über mindestens ein Druckventil (12 oder 22), das dem Saugzylinder zugeordnet ist, und über mindestens ein Einlassventil (19 oder 15) dieser geförderten Luft oder dieser vorverdichteten Mischung, die dem Verbrennungszylinder (4 oder 2) des anderen Paars zugeordnet ist, Brennstoff gegebenenfalls zugemischt wird zwecks Verdichtung und Verbrennung der Luft-Brennstoff-Mischung, und unmittelbar mit der Arbeitskammer des Verbrennungszylinders (2 oder 4), die ihm zugeordnet ist, über mindestens dieses Überführungsventil (14 oder 20) in Verbindung stehen, um die unter hohem Druck im Verbrennungszylinders verbrannten Gase in den Saugzylinder zu überführen zwecks einer zweiten Entspannung, wobei die Ventile derart gesteuert sind, dass der Motor wie ein Sechstakt-Verbrennungsmotor arbeitet.

2. Motor gemäss Anspruch 1, dadurch gekennzeichnet, dass er einen dritten Niedrigdruck-Zylinder (3) aufweist, dessen Arbeitskammer mit den Arbeitskammern der zwei Verbrennungszylinder (2, 4) über mindestens zwei Überführungsventile (15, 18) verbindbar ist, die vorteilhaft diesen zugeordnet sind, und jeweils mit diesen Überführungsventilen (14, 20) synchron arbeiten um zu dieser zweiten Entspannung der verbrannten Gase beizutragen, sowie mit dem Auslasskrümmer (30) über mindestens ein Auslassventil (17).

3. Motor gemäss Anspruch 2, dadurch gekennzeichnet, dass die fünf Zylinder (1 bis 5) reihenweise aufgestellt sind, wobei die beiden Saugzylinder (1, 5) sich jeweils am Ende der Kurbelwelle, mit der sie verbunden sind, befinden, wobei der dritte Niedrigdruck-Zylinder (3) sich in der Mitte befindet.

4. Motor gemäss vorhergehenden Ansprüchen, dadurch gekennzeichnet, dass er einen Wärmeaustauscher (28) aufweist, dessen Einlassöffnungen (33, 34) mit den Arbeitskammern der Saugzylinder (1, 5) über die Druckventile (12, 22), und über die Auslassöffnungen (31, 32) mit den Arbeitskammern der Verbrennungszylinder (2, 4) mittels dieser Einlassventile (15, 19) verbindbar sind.

5. Motor gemäss eines der vorhergehenden Ansprüche, dadurch gekennzeichnet, dass die Verbindungsöffnungen der Arbeitskammern der Saugzylinder (1, 5) mit den Verbrennungszylindern (2, 4) Mittel zur Einführung des Brennstoffs in die Druckluft wie Injektionsmittel umfassen, wie durch für selbsttätige Anzündung gessteuerte Mittel oder Vergasermittel.

6. Motor gemäss eines der Ansprüche 1 und 3 bis 6, dadurch gekennzeichnet, dass er ein Mehrfaches von vier Zylindern aufweist.

7. Motor gemäss eines der Ansprüche von 1 bis 6, dadurch gekennzeichnet, dass er ein Mehrfaches von fünf Zylindern aufweist.

8. Motor gemäss eines der vorhergehenden Ansprüche, dadurch gekennzeichnet, dass mindestens eine Ventilfederung zum Typ der Expansionsgefässe (39) unter Druck gehört.

9. Motor gemäss Anspruch 7, dadurch gekennzeichnet, dass ein Expansionsgefäss (39), das als Ventilfeder dient, Perforierungen (40) in der Rohrwand aufweist, die die Bildung des stromaufwärts des Ventils innerhalb des Gefässes (39) herrschenden Druck ermöglichen.

10. Motor gemäss eines der Ansprüche 1 bis 9, dadurch gekennzeichnet, dass zwei oder drei Kolben (6, 8, 10) der Niedrigdruck-Zylinder (1, 2, 5) angepasst sind, um sich gleichphasig oder gegenphasig mit den Kolben (7, 9) der Hochdruck-Verbrennungszylinder (2, 4) zu bewegen.

11. Motor gemäss eines der vorhergehenden Ansprüche, dadurch gekennzeichnet, dass die vorbenannten Ventile, die mit verschiedenen Zylindern zugeordnet sind, während der gesamten Dauer des Hubs des Kolbens des entsprechenden Zylinders in einer Öffnungs- oder Schliessungsbetriebswelle gehalten werden.

## Claims

1. An internal combustion engine with at least two cylinders which each comprise a working chamber whose volume is varied by displacement in the cylinder of a piston between a position of upper dead centre and a position of lower dead centre, under the effect of pressure forces generated periodically in the aforesaid chamber to each cylinder being associated with valve means for inlet and exhaust of a gaseous fluid, the piston of each cylinder being linked to a crankshaft of the engine, the cylinders being set up in pairs, one cylinder (2) acting as a high pressure combustion cylinder whereas the other cylinder (1) is adapted to operate as a low pressure suction cylinder, the chamber of the latter being able to communicate with an air inlet manifold (43) by means of one actuated device at least such as an inlet valve (11) for pre-compression of sucked in air, with a working chamber of the combustion cylinder (2) to which it is associated through at least one transfer valve (14) for transferring gases burnt at high pressure in the combustion cylinder, into the suction cylinder (1), and with a burnt gas exhaust manifold (30), by one exhaust valve (13) at least, characterized in that the engine comprises at least four cylinders (1,2,4,5) set up in order to create two pairs (1,2; 4,5), the working chamber of the low pressure suction cylinder (1 or 5) of one pair is able to communicate with the working chamber of the combustion cylinder (4 or 2) of the other pair in order to expel in the latter the pre-compressed air to which will eventually have been added the fuel by one exhaust valve (12 or 22) at least associated to the suction cylinder and by one feed-in valve (19 or 15) at least of the aforesaid air or pre-compressed expelled mixture, associated to the combustion cylinder (4 or 2) of the other pair, for the purpose of compression and combustion of the air-fuel mixture and directly with the associated working chamber of the combustion cylinder (2 or 4), through the aforesaid transfer valve (14 or 20) at least, for transfer of the gas burnt at high pressure in the combustion cylinder, in the suction cylinder for the purpose of a second expansion, while the valves are actuated in a manner such that the engine operates as a six stroke internal combustion engine.

2. Engine according to claim 1, characterized in that it comprises a third low pressure cylinder (3) whose working chamber is able to communicate with the working chambers of the two combustion cylinders (2,4) by two transfer valves (15,18) at least advantageously associated to the latter and operating in synchronization with the aforesaid transfer valves (14,20) for the purpose of contributing to the aforesaid second expansion of burnt gases and with the exhaust manifold (30), by one exhaust valve (17) at least.

3. Engine according to claim 2, characterized in that the five cylinders (1 to 5) are set up in line, the two suction cylinders (1,5) located at the ends of the crankshaft to which they are connected, the third low pressure cylinder (3) being located in the middle.

4. Engine according to the preceding claims, characterized in that it comprises a heat exchanger (28) whose inputs (33,34) are able to communicate with the working chambers of the suction cylinders (1,5), through the aforesaid exhaust valves (12,22) and through the outlets (31,32) to the working chambers of the combustion cylinders (2,4), by means of the aforesaid inlet valves (15,19).

5. Engine according to the preceding claims, characterized in that the communication channels of the working chambers of the suction cylinders (1,5) with the combustion cylinders (2,4) comprise means for introducing fuel into pre-compressed air, such as methods for injection actuated by spontaneous ignition or by carburetor devices.

6. Engine according to anyone of the claims 1 and 3 to 5, characterized in that it comprises a multiple of four cylinders.

7. Engine according to anyone of the claims 1 to 6, characterized in that it comprises a multiple of five cylinders.

8. Engine according to anyone of the preceding claims characterized in that one of the valve springs at least is of the pressurized expansion chamber (39) type.

9. Engine according to claim 7, characterized in that the expansion chamber (39) used as a valve spring has perforations (40) set in the wall of the manifold which enable setting up inside the expansion chamber (39) of the pressure which is upstream of the valve.

10. Engine according to one of the claims 1 to 9, characterized in that the two or three pistons (6,8,10) of low pressure cylinders (1,3,5) are adapted for displacement in phase and in inversion of phase to pistons (7,9) of high pressure combustion cylinders (2,4).

11. Engine according to any öne of the preceding claims characterized in that aforesaid valves associated to different cylinders are kept in a state of opened or closed operation during virtually the whole duration of the piston stroke of the corresponding cylinder.
